# EUROPÄISCHE PATENTSCHRIFT

(11) **EP 0 552 619 B1**
(45) Veröffentlichungstag und Bekanntmachung des Hinweises auf die Patenterteilung: **30.07.1997**
(21) Anmeldenummer: 93100224.0
(22) Anmeldetag: 08.01.1993
(51) Int. Cl.: H01H 9/16

(54) **Meldungserfassungsschaltung für ein Meldesignal**
Information detection circuit for information signal
Circuit de détection d'information pour signal d'information

(30) Priorität: 22.01.1992 DE 4201630
(43) Veröffentlichungstag der Anmeldung: 28.07.1993
(73) Patentinhaber: SIEMENS AKTIENGESELLSCHAFT, 80333 München (DE)
(72) Erfinder: Smutny, Kurt, Dipl.-Ing., W-8524 Neunkirchen A Br. (DE)

(56) Entgegenhaltungen:
- EP-A- 0 249 410
- US-A- 4 777 479
- PATENT ABSTRACTS OF JAPAN vol. 7, no. 255 (E-210)(1400) 12. November 1983 & JP-A-58 141 029 (FUJI FUAKOMU SEIGIYO) 22 August 1983

## Beschreibung

Die Erfindung betrifft eine Meldungserfassungsschaltung für ein von einem Meldekontakt erzeugbares Signal, mit mehreren von einer Gleichquelle versorgten Meldekontakten, die mit einer Multiplexerschaltung verbunden sind, der eine Steuer- und Verarbeitungseinrichtung nachschaltbar ist.

In der Steuerungstechnik ist es bekannt, die von Meldekontakten erzeugten Meldesignale einer Erfassungsschaltung zuzuführen. Eine derartige Erfassungsschaltung kann in einem einfachen Fall aus einem selbsthaltenden Relais bestehen. Bei heutigen Lösungen wird üblicherweise je Meldekontakt ein Optokoppler vorgesehen, der gleichzeitig eine Potentialtrennstelle bildet.

Bei derartigen Erfassungsschaltungen besteht das Problem, daß im Falle von Leckwiderständen an den Meldekontakten nicht eindeutige Meldesignale anstehen. Eine eindeutige Erfassung einer Meldung ist daher nicht möglich. Darüber hinaus sind übliche Erfassungsschaltungen bauteileaufwendig, da der Bauteilaufwand proportional den Erfassungskanälen ist. Die hohe Anzahl von Bauteilen verursacht auch eine relativ schlechte MTBF.

Eine Schaltungsanordnung der eingangs genannten Art ist aus der EP 0 249 410 Al bekannt. Die dort gezeigte Schaltungsanordnung weist jedoch keine Potentialtrennstelle auf, so daß ein Einsatz unter Störspannungsbedingungen, wie zum Beispiel bei Mittel- oder Hochspannungsanlagen, nicht möglich ist.

Aus der US 4,777,479 ist eine Schaltung bekannt, bei der die Stellung eines Netzschalters ohne zusätzliche Kontakte über eine Vergleichsschaltung erfaßt und angezeigt werden kann.

Dabei wird eine Referenzspannung mit dem Potential über einen Schließkontakt des Netzschalters verglichen.

Der Erfindung liegt die Aufgabe zugrunde, eine Erfassungsschaltung der eingangs genannten Art anzugeben, bei der die obengenannten Nachteile vermieden werden und wobei trotz unklarer Schaltzustände an einem Meldekontakt eine sichere Meldungserfassung gegeben ist.

Die Aufgabe wird gelöst mit den Merkmalen des Anspruchs 1. Mit der erfindungsgemäßen Lösung wird ein vom Meldekontakt gebildetes Signal, das aufgrund von nicht eindeutigen Schaltzuständen am Meldekontakt unklar ist, in ein eindeutiges Meldesignal überführt. Unklare Schaltzustände am Meldekontakt können zum Beispiel durch Alterung und Bildung von Leckwiderständen am Meldekontakt entstehen. Die Vergleichsschaltung kann nach Art einer Meßbrücke ausgebildet sein, wobei der Meldekontakt in einem Pfad einer Widerstandsmeßbrücke liegt.

Es ist günstig, wenn das Referenzsignal von der Gleichspannungsquelle erzeugt wird. Auf diese Weise ergibt sich eine besonders einfache Ausbildung der Erfassungsschaltung.

Erfindungsgemäß sind die von den Meldekontakten gebildete Signale auf eine Multiplexerschaltung geführt, deren Ausgang mit dem Signaleingang der Vergleichsschaltung verbunden ist. Auf diese Weise ist der schaltungstechnische Aufwand stark reduziert. Für alle Kanäle der Erfassungsschaltung ist eine gemeinsame Verarbeitung vorgesehen. Die Parallelstruktur der Meldeerfassung wird auf eine Serienstruktur reduziert. Dabei ist ein von der Gleichquelle erzeugtes Gleichsignal ebenfalls auf einen Kanal der Multiplexerschaltung geführt und dient als Informationssignal. Einerseits kann das das Gleichsignal als Informationsimpuls innerhalb des vom Multiplexer gebildeten Signaltelegramms dienen. Andererseits kann es auch als Information dafür dienen, ob die für den Meldekontakt erforderliche Spannungsversorgung, also das Gleichsignal, überhaupt vorhanden ist.

Der Multiplexerschaltung kann ein Potentialtrennglied nachgeschaltet sein, das auf eine Steuer- und Verarbeitungseinrichtung geführt ist. Gegenüber früheren Ausführungen braucht auf diese Weise nur noch ein Potentialtrennglied für alle Meldekanäle vorgesehen werden. Dadurch wird die Anzahl der dabei verwendeten Optokoppler drastisch reduziert. Mittels der Abtastung des Gleichsignals kann auch gleichzeitig ein Ausfall des Potentialtrenngliedes erkannt werden.

Von der Steuer- und Verarbeitungseinrichtung kann ein Synchronisiersignal über das erste oder ein zweites Potentialtrennglied an die Multiplexerschaltung geführt sein. Dadurch ist auch ein synchronisiertes Erfassen der Meldesignale möglich. Bevorzugt ist die Erfassungsschaltung als Baugruppe, insbesondere als Digitaleingabebaugruppe eines Meldesystems oder einer programmierbaren Steuereinrichtung ausgebildet. Die Steuer- und Verarbeitungseinrichtung weist dazu bevorzugt einen Prozessor auf.

Durch die erfindungsgemäße Lösung ist die Parallelstruktur der Meldeerfassung durch eine serielle ersetzt. Auf dem Potential des Meldesignals befindet sich die Multiplexerschaltung mit einem Steuerwerk. Die Schaltzustandsinformationen der Meldekontakte werden nach ihrer Auswertung im Vergleicher seriell über ein einziges Potentialtrennglied zum Prozessor übermittelt. Bevorzugt kann dabei der Prozessor zu jedem Abtastintervall der Multiplexerschaltung einen Synchronisierimpuls an das Steuerwerk geben. Es braucht also keine Kanalinformation für eine Weiterverarbeitung der einzelnen Meldekanäle übertragen werden. Durch die Erfindung werden folgende Vorteile erzielt:
- Es wird eine verbesserte Signalerfassung erzielt.
- Die Signalerfassung berücksichtigt Qualitätsmängel an den Meldekontakten.
- Die Anzahl der verwendeten Bauteile wird reduziert.
- Die gesamte Signalerfassung ist praktisch auf einem Potential und erlaubt Dickschichttechnik sowie einen ASIC.
- Die Anzahl der Optokoppler ist drastisch reduziert, beispielsweise bei einer 16er Wurzelung von 16 auf 2. Die wenigen verbleibenden Optokoppler werden nur mit relativ kleiner Einschaltdauer betrieben und haben als Folge geringerer Sperrschichttemperatur eine bessere MTBF.

Bei jenem Impuls, bei dem die Meldekontakt-Versorungsspannung abgetastet wird, muß ein Impuls zum Prozessor kommen. Der Ausfall eines Optokopplers kann damit erkannt werden. Dank der Einbeziehung der vollen Meldspannung in die Erfassung ist die Kennlinienstreuung des Optokopplerkanales eliminiert. Dadurch läßt sich auch die Anzahl der verschiedenen Spannungsausführungen und Polaritäten reduzieren. Im günstigsten Fall kann eine einzige Baugruppe für alle möglichen Spannungs- und Polaritätskombinationen verwendet werden. Im übrigen kann durch die gute Linearität und Reproduzierbarkeit der Erfassungskennlinien die Verzögerung des Gehens einer Meldung infolge von Leitungskapazitäten durch eine mehrfache Erfassung bei unterschiedlichen Schwellen berechnet werden. Die Genauigkeit der Erfassung wird dadurch zusätzlich erhöht.

Die Erfindung und weitere Vorteile werden nachfolgend beispielhaft anhand eines Ausführungsbeispieles und der Zeichnung näher erläutert. Es zeigt:

FIG 1 eine Erfassungsschaltung.

In der FIG 1 ist eine Erfassungsschaltung 1a für einen Meldekanal a gezeigt. Der Meldekanal a weist einen Meldekontakt 3a auf, welcher mit einer Gleichspannungsquelle 5 verbunden ist. Der Bereich A kann dabei einer Anlage, insbesondere einer Schaltanlage eines Energieversorgungsnetzes, zugeordnet sein, in der ein vorgegebenes Ereignis oder eine Information mittels des Meldekontaktes 3a erfaßt werden soll. Der Bereich B kann dabei an einer zentralen Stelle, getrennt von dem Ort der Meldungserfassung, z.B. in einer Steuerwarte angeordnet sein. Mit C ist eine Schnittstelle bezeichnet, die beispielsweise als Rangierverteiler ausgebildet ist.

Ein vom Meldekontakt 3a erzeugtes Signal wird auf einen Eingang eines Vergleichers 7 geführt. Ein zweiter Eingang des Vergleichers 7 ist dabei mit einem Referenzsignal beaufschlagt. Das Referenzsignal wird von einem von Widerständen gebildeten Spannungsteiler 9 erzeugt. Dieser kann von einer Spannungsversorgung 11 oder alternativ auch direkt von der Gleichspannungsquelle 5 versorgt sein. Zur Anpassung sowie zur Verbesserung des Erfassungsverhaltens kann das Signal des Meldekontaktes 3a über ein Netzwerk 13a auf den Vergleicher 7 geführt sein. Das Netzwerk 13a umfaßt dabei im wesentlichen einen Spannungsteiler und/oder ein RC-Glied.

Zur Bildung von mehreren Meldekanälen a bis n sind zusätzliche Meldekontakte 3b bis 3n mit jeweiligen Netzwerken 13b bis 13n vorgesehen. Dabei werden zwischen den Netzwerken 13a bis 13n und dem Eingang des Vergleichers 7 Schaltglieder 15a bis 15n angeordnet, die von einem Steuerwerk 17 zyklisch durchgeschaltet werden. Die Schaltglieder 15a bis 15n bilden zusammen mit dem Steuerwerk 17 eine Multiplexerschaltung. Auf diese Weise braucht nur ein Vergleicher 7 für n Meldekanäle verwendet zu werden.

Im vorliegenden Beispiel wird der Meldekanal b dazu verwendet, die Meldespannung mit in die Meldungsverarbeitung einzubeziehen. Dadurch liegt auch eine Information vor, ob die Meldespannung vorhanden ist. Dazu gilt natürlich selbstverständlich, daß die übrigen Einrichtungen der Erfassungsschaltung von einer unabhängig von der Gleichspannungsquelle 5 arbeitenden Energieversorgung versorgt sind.

Dem Vergleicher 7 ist ein Treiber 19 nachgeschaltet, der auf einen als Potentialtrennglied dienenden Optokoppler 21 geschaltet ist. Der Optokoppler 21 trennt dabei das unter Umständen mit Störsignalen beaufschlagte Potential der Erfassungsschaltung 1a von dem Potential der weiterverarbeitenden Einrichtungen. Der Optokoppler 21 ist ausgangsseitig mit einer Steuer- und Verarbeitungseinrichtung 23 verbunden, die die Weiterverarbeitung der empfangenen Meldesignale vornimmt. Die Steuer-und Verarbeitungseinrichtung 23 weist dabei bevorzugt einen Prozessor 24 auf. Durch die aufgezeigte Umsetzung von parallelen Meldesignalen in ein serielles Signal empfängt die Steuer-und Verarbeitungseinrichtung 23 ein telegrammähnliches Signal. Zur Synchronisierung kann von der Steuer- und Verarbeitungseinrichtung 23 ein Synchronisiersignal an die plexerschaltung gegeben werden. Dieses erfolgt bevorzugt über einen zweiten Optokoppler 25. Gegebenenfalls können jedoch die zwei Optokoppler 21 und 25 auch von einem gemeinsamen Bauteil gebildet sein.

Selbstverständlich kann für eine weitergehende Signalverarbeitung oder Auswertung die Steuer- und Verarbeitungseinrichtung 23 einen Ausgang 27 aufweisen, der beispielsweise als serielle Schnittstelle oder auch als Busverbindung innerhalb eines übergeordneten Steuerungssystems ausgebildet sein kann.

Bevorzugt kann die Erfassungsschaltung 1a mit ihren wahlweise möglichen Ausgestaltungen als Eingabebaugruppe 29, insbesondere als Digital-Eingabebaugruppe eines Prozessorsystems ausgebildet sein. Üblicherweise weisen derartige Baugruppen beispielsweise 16 oder 32 Meldekanäle auf. Der Einsatz findet insbesondere in Steuer- und Meldeeinrichtungen für Mittel- und Hochspannungsanlagen statt.

## Patentansprüche

1. Meldungserfassungsschaltung für ein von einem Meldekontakt (3a bis 3n) erzeugbares Signal, mit mehreren von einer Gleichquelle (5) versorgten Meldekontakten (3a bis 3n), die mit einer Multiplexerschaltung (15,17) verbunden sind, der eine Steuer- und Verarbeitungseinrichtung nachschaltbar ist,
**dadurch gekennzeichnet**, daß
eine Vergleichsschaltung (7) zur Berücksichtigung eines Leckwiderstandes an einem der Meldekontakte (3a bis 3n) vorgesehen ist, wobei die Vergleichsschaltung (7) zwischen der Multiplexerschaltung (15,17) und der Steuer- und Verarbeitungseinrichtung geschaltet ist,
- wobei ein von der Gleichquelle(s) erzeugtes Gleichsignal auf einen Kanal der Multiplexerschaltung (15,17) geführt ist und als Informationssignal dient,
- wobei auf die Eingänge der Vergleichsschaltung (7) das Ausgangssignal der Multiplexerschaltung (15,17) und ein als Referenzsignal dienendes Gleichsignal geführt sind und
- wobei die Vergleichsschaltung (7) beim Abweichen des jeweils am Ausgang der Multiplexerschaltung (15,17) anliegenden Signals um einen vorgegebenen Wert von dem Referenzsignal ein Meldesignal erzeugt.

2. Meldungserfassungsschaltung nach Anspruch 1, wobei das Referenzsignal von der Gleichquelle (5) erzeugt oder abgeleitet ist.

3. Meldungserfassungsschaltung nach Anspruch 1 oder 2, wobei zwischen der Multiplexerschaltung (15,17) und der Steuer- und Verarbeitungseinrichtung (23) ein Potentialtrennglied (21) geschaltet ist.

4. Meldungserfassungsschaltung nach Anspruch 3, wobei ein Synchronisiersignal von der Steuer- und Verarbeitungseinrichtung (23) über das erste oder ein zweites Potentialtrennglied (21) an die Multiplexerschaltung (15,17) geführt ist.

5. Meldungserfassungsschaltung nach einem der vorhergehenden Ansprüche, die als Baugruppe, insbesondere als Digitaleingabebaugruppe eines Meldesystems, ausgebildet ist.

## Claims

1. Event-signal collection circuit for a signal which can be generated by a signalling contact (3a to 3n), having a plurality of signalling contacts (3a to 3n), which are supplied by a constant source (5) and are connected to a multiplexer circuit (15, 17), to which can be subsequently connected a control and processing device, characterised in that there is provided a comparator circuit (7) for taking into account a leakage resistance at one of the signalling contacts (3a to 3n), with the comparator circuit (7) being connected between the multiplexer circuit (15, 17) and the control and processing device,
- with a constant signal generated by the constant source (5) being led to a channel of the multiplexer circuit (15, 17) and being used as an information signal,
- with the output signal of the multiplexer circuit (15, 17) and a constant signal which is used as a reference signal being led to the inputs of the comparator circuit (7) and
- with the comparator circuit (7), in the event of the signal which is present in each case at the output of the multiplexer circuit (15, 17) deviating from the reference signal by a predetermined value, generating an event signal.

2. Event-signal collection circuit according to claim 1, with the reference signal being generated by or derived by the constant source (5).

3. Event-signal collection circuit according to claim 1 or 2, with an electrical isolating element (21) being connected between the multiplexer circuit (15, 17) and the control and processing device (23).

4. Event-signal collection circuit according to claim 3, with a synchronizing signal being led from the control and processing device (23), by way of the first electrical isolating element (21) or a second electrical isolating element, to the multiplexer circuit (15, 17).

5. Event-signal collection circuit according to one of the preceding claims, which is constructed as an module, in particular as a digital input module of a signalling system.

## Revendications

1. Circuit de détection de messages pour un signal pouvant être produit par un contact (3a à 3n) de signalisation, comportant plusieurs contacts (3a à 3n) de signalisation alimentés par une source continue (5), qui sont reliés à un circuit multiplexeur (15,17), en aval duquel peut être branché un dispositif de commande et de traitement,
caractérisé en ce que
il est prévu un circuit comparateur (7) pour tenir compte d'une résistance de fuite en un des contacts (3a à 3n) de signalisation, le circuit (7) de comparaison étant branché entre le circuit multiplexeur (15,17) et le dispositif de commande et de traitement,
- un signal continu produit par la source continue (5) étant envoyé à un canal du circuit multiplexeur (15,17) et servant de signal d'information,
- le signal de sortie du circuit multiplexeur (15,17) et un signal continu servant de signal de référence étant envoyés aux entrées du circuit comparateur (7) et
- le circuit comparateur (7) produisant un signal d'avis en cas d'écart du signal présent respectivement à la sortie du circuit multiplexeur (15,17), par rapport au signal de référence, d'une valeur prescrite.

2. Circuit de détection de messages suivant la revendication 1, dans lequel le signal de référence est produit ou est obtenu par la source continue (5).

3. Circuit de détection de messages suivant la revendication 1 ou 2, dans lequel un élément (21) de coupure de potentiel est branché entre le circuit multiplexeur (15,17) et le dispositif (23) de commande et de traitement.

4. Circuit de détection de messages suivant la revendication 3, dans lequel un signal de synchronisation est envoyé au circuit multiplexeur (15,17) par le dispositif (23) de commande et de traitement par l'intermédiaire du premier et d'un second élément (21) de coupure de potentiel.

5. Circuit de détection de messages suivant l'une des revendications précédentes, qui est formé en tant que module, notamment en tant que module d'introduction numérique d'un système de signalisation.
